# EUROPÄISCHE PATENTSCHRIFT

(11) **EP 0 096 682 B1**
(45) Veröffentlichungstag und Bekanntmachung des Hinweises auf die Patenterteilung: **15.10.1986**
(21) Anmeldenummer: 83890088.4
(22) Anmeldetag: 26.05.1983
(51) Int. Cl.: A44C 5/16

(54) **Ein- oder mehrschichtiges Band aus flexiblem Werkstoff**
Web of one or more layers of flexible material
Bande d'une ou plusieurs couches en matière flexible

(30) Priorität: 09.06.1982 AT 2252/82
(43) Veröffentlichungstag der Anmeldung: 21.12.1983
(73) Patentinhaber: Hermann Hirsch Leder- und Kunststoffwarenfabrik, A-9021 Klagenfurt (Kärnten) (AT)
(72) Erfinder: Hirsch, Hermann, D-9021 Klagenfurt (DE)
(74) Vertreter: Beer, Otto

## Beschreibung

Die Erfindung betrifft ein ein- oder mehrschichtiges Band aus flexiblem Werkstoff, wie beispielsweise Leder, Kunststoff od. dgl., mit unter Bildung einer Schlaufe umgeschlagenem Ende, wobei mit dem Band im Bereich der Schlaufe eine im wesentlichen U-förmig gebogene Blattfeder verbunden ist.

Es ist bekannt, bei Bändern die Schlaufe durch Verkleben des zur Schlaufenbildung umgeschlagenen Endes des Bandes zu fixieren. Es ist auch schon vorgeschlagen worden, im Schlaufenbereich des Bandes Metallstreifen anzuordnen, die nach dem Umbiegen des Bandendes zur Bildung der Schlaufe einen Teil der beim Umbiegen entstehenden Spannung des Bandwerkstoffes aufnehmen. Schließlich sind verschiedene hakenartige Ausbildungen an Bandenden bekannt, mit welchen die Bänder an Stegen, z.B. von Uhren, eingehängt werden können. So ist aus der FR-PS 2 166 463 ein Uhrband bekannt, das einen karabinerartigen Haken besitzt, mit dem es an einer Uhr befestigt werden kann. Im an der Uhr zu befestigenden Bereich ist eine etwa U-förmig gebogene Blattfeder vorgesehen.

Problematisch bei den bekannten Schlaufenausbildungen ist der Umstand, daß sowohl das Montieren als auch das Auswechseln von Bändern deswegen schwierig ist, weil die Schlaufen einerseits für einen sicheren Halt zuverlässig geschlossen sein müssen, anderseits aber zum Befestigen bzw. Abnehmen leicht geöffnet werden können sollen.

Der Erfindung liegt die Aufgabe zugrunde, ein Band der eingangs genannten Gattung so weiterzubilden, daß die Schlaufe leicht geöffnet bzw. geschlossen werden kann.

Erfindungsgemäß wird dies dadurch erreicht, daß mindestens einer der Schenkel der Blattfeder gewölbt ausgebildet ist, wobei die Hohlseite der Wölbung dem anderen Schenkel der Blattfeder zugekehrt und der Abstand zwischen dem Band und dem zur Schlaufenbildung umgeschlagenen Ende durch Durchdrücken der Wölbung in Richtung auf den anderen Schenkel zu vergrößerbar ist.

Bei der erfindungsgemäßen Ausbildung ist es durch einfaches Hin- und Herwölben des gewölbten Schenkels der Blattfeder möglich, die Schlaufe zu öffnen bzw. zu schließen.

In einer bevorzugten Ausführungsform ist vorgesehen, daß der Schenkel der Blattfeder, der dem zur Bildung der Schlaufe umgeschlagenen Ende des Bandes gegenüberliegt, gewölbt ausgebildet ist. Bei dieser Ausführungsform wird zusätzlich der Effekt erzielt, daß das Band im Schlaufenbereich bei geschlossener Schlaufe, d.h. bei nach außen erhabener Wölbung, ebenfalls gewölbt ist, was dem Band ein besonders kompaktes und ansprechendes Aussehen gibt.

Im Rahmen der Erfindung kann weiters vorgesehen sein, daß der im Bereich des zur Schlaufenbildung umgeschlagenen Endes des Bandes mit dem Band verbundene Schenkel der Blattfeder unter Bildung eines ösenartigen Aufnahmeraumes gekröpft ausgebildet ist. Bei dieser Ausbildung ist ohne Beeinträchtigung der Schließbarkeit der Schlaufe genügend Aufnahmeraum für einen Steg, z.B. einer Uhr, gewährleistet, an dem das Band befestigt werden soll.

Gemäß einer Ausführungsform der Erfindung ist vorgesehen, daß das freie Ende des mit dem umgeschlagenen Ende des Bandes verbundenen Schenkels der Blattfeder zum Band bzw. dem anderen Schenkel der Blattfeder hin abgewinkelt ist. Bei dieser Ausführungsform liegt auch das freie Ende des zur Schlaufenbildung umgeschlagenen Bandteiles bei geschlossener Schlaufe an der Innenseite des Bandes sicher an.

Die erfindungsgemäß vorgesehene U-förmig gebogene Blattfeder kann bei einschichtigen Bändern an der Innen- bzw. Unterseite desselben z.B. durch Kleben befestigt sein. Bei mehrschichtigen Bändern, z.B. bei Uhrbändern, empfiehlt es sich im Rahmen der Erfindung, die Blattfeder zumindest teilweise zwischen Obermaterial und Futter anzuordnen. Das Futterleder kann sich dabei sowohl über die gesamte Innenseite des Bandes, d.h. bis zum freien Ende des zur Schlaufenbildung umgeschlagenen Bandteiles, oder aber beispielsweise nur bis zum Biegebereich der Blattfeder erstrecken bzw. kurz davor enden.

Die Schlaufe läßt sich dann besonders weit öffnen, wenn der die Wölbung aufweisende Schenkel der Blattfeder länger ausgebildet ist als der andere Schenkel der Blattfeder, wobei sich die Wölbung vorzugsweise nur über einen Teil der Länge des Schenkels erstreckt.

Schließlich kann im Rahmen der Erfindung noch vorgesehen sein, daß der im Bereich des umgeschlagenen Endes angeordnete Schenkel der Blattfeder wölbungsfrei ausgebildet ist.

Weitere Einzelheiten und Merkmale der Erfindung ergeben sich aus der nachstehenden Beschreibung der in den Zeichnungen wiedergegebenen Ausführungsbeispiele. Es zeigt
Figur 1 im Längsschnitt den Schlaufenbereich eines zweischichtigen Bandes,
Figur 2 einen Schnitt längs der Linie 11-11 in Figur 1,
Figur 3 das Band aus Figur 1 mit geöffneter Schlaufe,
Figur 4 einen Schnitt längs der Linie IV-IV in Figur 3 und die
Figuren 5 bis 8 im Rahmen der Erfindung verwendbare U-förmige Blattfedern in schaubildlicher Darstellung.

Das in den Figuren 1 bis 4 gezeigte Band 1 besteht aus Obermaterial 2 und Futter 3, die beide beispielsweise aus Leder bestehen können, wobei das Ende 5 des Bandes 1 unter Bildung einer Schlaufe 4 auf das Band 1 umgeschlagen ist. In der gezeigten Ausführungsform erstreckt sich das Futter 3 bis in den Bereich der Schlaufe 4 und endet dort. Es ist aber auch eine Ausführungsform denkbar, bei der das Futter 3 bis zum freien Ende 5 des Bandes 1 reicht. Wie aus Figur 2 ersichtlich, kann das Band 1 im Bereich seiner Längsseitenkanten teilweise oder durchgehend rembordiert sein, d.h. das Obermaterial 2 übergreift die beiden Längsseitenflächen des Futters 3.

Im Bereich der Schlaufe 4 ist mit dem Band 1 eine Blattfeder 6 verbunden, die im wesentlichen U-förmig abgebogen ist. Die Blattfeder 6 besitzt zwei Schenkel 7 und 8. Der Schenkel 7 ist in seinem mittleren Bereich gewölbt ausgebildet, wobei sich die Wölbung 9, wie aus den Figuren 5 und 6 ersichtlich, nur über einen Teil der Länge des Schenkels 7 erstreckt. Es sind daher die an die Wölbung 9 anschließenden Abschnitte 10 und 11 des Schenkels 7 der Blattfeder 6 eben ausgebildet. Ebenso ist der Schenkel 8 der Blattfeder 6, d.i. der im Bereich des zur Schlaufenbildung ungeschlagenen Endes 5 des Bandes 1 angeordnete Schenkel, bis auf eine Abkröpfung 13 zur Bildung eines Aufnahmeraumes für einen Steg od. dgl. eben ausgebildet.

Wird nun die Wölbung 9 im Schenkel 7 der Blattfeder 6 in die in Figur 3 bzw. 5 gezeigte Stellung durchgedrückt, dann öffnet sich die Schlaufe 4, wie dies in den Figuren 3 und 4 gezeigt ist. Es kann nun das Band 1 mit seiner Schlaufe z.B. am Steg einer Uhr eingehängt werden. Nach dem Einhängen des Bandes 1 wird die Wölbung 9 wieder in die in Figur 1 und 6 gezeigte Lage zurückgedrückt, wobei sich die Schlaufe schließt. Das Zurückdrücken der Wölbung 9 aus der in Figur 3 gezeigten Lage in die in Figur 1 gezeigte Lage kann einfach dadurch erfolgen, daß man von unten etwa im Bereich des zur Schlaufenbildung umgeschlagenen Endes 5 des Bandes 1 gegen das Band 1 drückt.

Bei der in den Figuren 7 und 8 gezeigten Ausführungsform ist die Wölbung 9' in dem Schenkel 8' der Blattfeder 6' vorgesehen, der im Bereich des zur Schlaufenbildung umgeschlagenen Endes 5 des Bandes 1 angeordnet ist. Der andere Schenkel 7' der Blattfeder 6' ist im wesentlichen eben ausgebildet. Es ist aber auch eine (nicht gezeigte) Ausführungsform der Blattfeder denkbar, bei der beide Schenkel eine Wölbung aufweisen.

## Patentansprüche

1. Ein- oder mehrschichtiges Band (1) aus flexiblem Werkstoff, wie beispielsweise Leder, Kunststoff od. dgl., mit unter Bildung einer Schlaufe (4) umgeschlagenem Ende (5), wobei mit dem Band im Bereich der Schlaufe (4) eine im wesentlichen U-förmig gebogene Blattfeder (6) verbunden ist, dadurch gekennzeichnet, daß mindestens einer der Schenkel (7, 8) der Blattfeder (6) gewölbt ausgebildet ist, wobei die Hohlseite der Wölbung (9) dem anderen Schenkel (8 bzw. 7) der Blattfeder (6) zugekehrt und der Abstand zwischen dem Band (1) und dem zur Schlaufenbildung umgeschlagenen Ende (5) durch Durchdrücken der Wölbung (9) in Richtung auf den anderen Schenkel (8 bzw. 7) zu vergrößerbar ist.

2. Band nach Anspruch 1, dadurch gekennzeichnet, daß der Schenkel (7) der Blattfeder (6), der dem zur Bildung der Schlaufe (4) umgeschlagenen Ende (5) des Bandes (1) gegenüberliegt, gewölbt ausgebildet ist.

3. Band nach Anspruch 1 oder 2, dadurch gekennzeichnet, daß der im Bereich des zur Schlaufenbildung umgeschlagenen Endes (5) des Bandes (1) mit dem Band (1) verbundene Schenkel (8) der Blattfeder (6) unter Bildung eines ösenartigen Aufnahmeraumes (12) gekröpft (13) ausgebildet ist.

4. Band nach einem der Ansprüche 1 bis 3, dadurch gekennzeichnet, daß das freie Ende des mit dem umgeschlagenen Ende (5) des Bandes (1) verbundenen Schenkels (8) der Blattfeder (6) zum Band bzw. dem anderen Schenkel (7) der Blattfeder (6) hin abgewinkelt ist.

5. Band nach einem der Ansprüche 1 bis 4, dadurch gekennzeichnet, daß die Blattfeder (6) zumindest teilweise zwischen Obermaterial (2) und Futter (3) eines aus zwei Lagen bestehenden Bandes (1) angeordnet ist.

6. Band nach einem der Ansprüche 1 bis 5, dadurch gekennzeichnet, daß der die Wölbung (9) aufweisende Schenkel (7) der Blattfeder (6) länger ausgebildet ist als der andere Schenkel (8) der Blattfeder (6), wobei sich die Wölbung (9) vorzugsweise nur über einen Teil der Länge des Schenkels (7 oder 8) erstreckt.

7. Band nach einem der Ansprüche 1 bis 6, dadurch gekennzeichnet, daß der im Bereich des zur Schlaufenbildung umgeschlagenen Bndes (5) des Bandes (1) mit dem Band (1) verbundene Schenkel (8) kürzer ist als der andere Schenkel (7) der Blattfeder (6).

8. Band nach einem der Ansprüche 2 bis 6, dadurch gekennzeichnet, daß der im Bereich des umgeschlagenen Endes (5) angeordnete Schenkel (8) der Blattfeder wölbungsfrei ausgebildet ist.

## Claims

1. A single-layer or multi-layer strap (1) of flexible material such as for example leather, plastics or the like, having an end (5) which is turned around to form a loop (4), wherein connected to the strap in the region of the loop (4) is a flat spring (6) which is bent substantially into a U-shape, characterised in that at least one of the legs (7, 8) of the spring (6) is of a curved configuration, wherein the concave side of the curvature (9) faces towards the other leg (8 or 7 respectively) of the spring (6) and the spacing between the strap (1) and the end (5) which is turned round to form the loop can be increased by pressing the curvature (9) through, towards the other leg (8 or 7 respectively).

2. A strap according to claim 1 characterised in that the leg (7) of the spring (6) which is disposed in opposite relationship to the end (5) of the strap (1), which is turned round to form the loop (4), is of a curved configuration.

3. A strap according to claim 1 or claim 2 characterised in that the leg (8) of the spring (6), which is connected to the strap (1) in the region of the end (5) of the strap (1) which is turned round to form the loop, is of a cranked configuration (13), forming an eye-like receiving space (12).

4. A strap according to one of claims 1 to 3 characterised in that the free end of the leg (8) of the spring (6) which is connected to the looped- over end (5) of the strap (1) is bent over towards the strap or the other leg (7) of the spring (6).

5. A strap according to one of claims 1 to 4 characterised in that the spring (6) is at least partially arranged between cover material (2) and lining (3) of a strap (1) which consists of two layers.

6. A strap according to one of claims 1 to 5 characterised in that the leg (7) of the spring (6), which has the curvature (9), is longer than the other leg (8) of the spring (6), wherein the curvature (9) preferably extends only over a part of the length of the leg (7 or 8).

7. A strap according to one of claims 1 to 6 characterised in that the leg (8) which is connected to the strap (1) in the region of the end (5) of the strap (1), which is turned round to form the loop, is shorter than the other leg (7) of the spring (6).

8. A strap according to one of claims 2 to 6 characterised in that the leg (8) of the spring, which is arranged in the region of the looped- over end (5), is curvature-free.

## Revendications

1. Ruban à une ou plusieurs couches (1) en un matériau flexible, par exemple en cuir, matière plastique ou analogue, avec une extrémité (5) rabattue sur elle-même en formant une boucle (4) dans la zone de laquelle un ressort-lame (6) courbé essentiellement en forme de U est assemblé audit ruban, caractérisé par le fait qu'au moins une des branches (7, 8) du ressort-lame (6) est bombée en une bosse (9), le côté creux de ladite bosse (9) étant tourné vers l'autre branche (8, 7) du ressort-lame (6) et la distance entre le ruban (1) et l'extrémité (5) rabattue pour former la boucle étant augmentable par enfoncement de la bosse (9) en direction de l'autre branche (8, 7).

2. Ruban selon la revendication 1 caractérisé par le fait que la branche (7) du ressort-lame (6) qui est opposée à l'extrémité (5) du ruban (1) rabattue sur elle-même pour former la boucle (4) est bombêe en bosse.

3. Ruban selon la revendication 1 ou 2 caractérisé par le fait que la branche (8) du ressort-lame (6) qui est assemblée audit ruban (1) dans la zone de l'extrémité (5) de celui-ci rabattue sur elle-même pour former la boucle est contre-coudée (13) en formant un logement (12) en genre d'oeil.

4. Ruban selon une des revendications 1 à 4 caractérisé par le fait que l'extrémité libre de la branche (8) du ressort-lame (6) assemblée à l'extrémité rabattue (5) du ruban (1) est pliée en direction de ce dernier, ou de l'autre branche (7) du ressort-lame (6).

5. Ruban selon une des revendications 1 à 4 caractérisé par le fait que le ressort-lame (6) est au moins partiellement disposé entre le matériau supérieur (2) et la doublure (3) d'un ruban (1) composé de deux couches.

6. Ruban selon une des revendications 1 à 5 caractérisé par le fait que la branche (7) du ressort-lame dotée de la bosse (9) est plus longue que l'autre branche (8) du ressort-lame (6), la bosse (9) ne s'étendant de préférence que sur une partie de la longueur de la branche (7 ou 8).

7. Ruban selon une des revendications 1 à 6 caractérisé par le fait que la branche (8) du ressort-lame (6) qui est assemblée audit ruban (1) dans la zone de l'extrémité (5) de celui-ci rabattue sur elle-même pour former la boucle est plus courte que l'autre branche (7) du ressort-lame (6).

8. Ruban selon une des revendications 2 à 6 caractérisé par le fait que la branche (8) du ressort-lame disposée dans la zone de l'extrémité rabattue (5) est exempte de partie bombée en bosse.
